# FASCICULE DE BREVET EUROPEEN

(11) **EP 0 869 410 B1**
(45) Date de publication et mention de la délivrance du brevet: **12.06.2002**
(21) Numéro de dépôt: 98105385.3
(22) Date de dépôt: 25.03.1998
(51) Int. Cl.: G04B 19/24

(54) **Pièce d'horlogerie, notamment montre-bracelet**
Uhr, insbesondere Armbanduhr
Timepiece,especially wrist-watch

(30) Priorité: 04.04.1997 CH 78697
(43) Date de publication de la demande: 07.10.1998
(73) Titulaire: Gerald Genta S.A., 1211 Genève 18 (CH)
(72) Inventeur: Genta, Gérald, 74, Boulevard d'Italie, 98000 Monaco (MC)
(74) Mandataire: Moinas, Michel

(56) Documents cités:
- CH-A- 666 591
- US-A- 3 696 609

## Description

La présente invention a pour objet une pièce d'horlogerie, notamment une montre-bracelet, comprenant un dispositif d'affichage du quantième du type dit "rétrograde" (voir le brevet CH-A3-666 591, fig.1, p.4, col. 9., ll. 12-15).

Le but de l'invention est de fournir un mécanisme de commande de ce dispositif d'affichage rétrograde du quantième qui soit fiable, simple et efficace, qui ne prenne pas de place au centre du mouvement et qui puisse s'adapter facilement à tout mouvement comportant une couronne de quantième.

Le dessin annexé illustre schématiquement et à titre d'exemple une forme d'exécution de l'objet de l'invention.

La figure 1 est une vue en perspective d'une montre-bracelet.

La figure 2 est une vue en perspective du mécanisme de commande de l'affichage rétrograde du quantième.

Comme on le voit sur la figure 1, la montre-bracelet comporte un cadran 1 muni d'une graduation de 1 à 31 pour les quantièmes 2 coopérant avec une aiguille 3. Cette aiguille 3 est entraînée par un mécanisme de quantième de telle sorte que chaque jour elle soit déplacée angulairement d'une valeur correspondant à un pas de la graduation 2 puis qu'arrivée au 31 elle se déplace d'un coup en arrière, soit dans le sens inverse des aiguilles d'une montre pour afficher le premier jour du mois suivant.

Généralement dans les montres comportant un tel affichage rétrograde du quantième, le mécanisme actionnant cet affichage est commandé par une grande bascule faisant partie d'un mécanisme de calendrier perpétuel ou actionné par un train de rouages du mouvement. Ces solutions sont compliquées et prennent de la place au centre du mouvement qui est déjà souvent très encombré.

Le mécanisme selon l'invention d'entraînement de l'aiguille 3 de l'affichage du quantième est très simple et peut se greffer sur tout mouvement d'horlogerie comprenant une couronne de quantième.

L'aiguille 3 de l'affichage du quantième rétrograde est portée par un canon 4 solidaire d'un pignon 5 pivoté dans la platine 6.

Ce pignon 5 est en prise avec la denture d'un premier râteau 7, pivoté sur la platine 6 et soumis à l'action d'un ressort de rappel 8 tendant à déplacer le pignon 5 dans le sens anti-horaire.

Ce même pignon 5 est également en prise avec un second râteau 9 également pivoté sur la platine 6 de l'autre côté de l'axe du pignon 5. L'extrémité libre de ce second râteau 9 comporte un palpeur ou un galet 10 venant buter contre une couronne de quantième 11. Ce palpeur 10 est maintenu en permanence contre la tranche périphérique extérieure de la couronne de quantième 11 sous l'action des ressorts 8 et du pignon 5. Ainsi, le pignon 5, et donc l'aiguille 3, sont toujours positivement maintenus dans une position angulaire déterminée, tous les jeux de denture des râteaux et du pignon sont éliminés.

La couronne de quantième 11 est logée dans la partie périphérique inférieure de la platine et pivotée ou guidée avec jeu par une partie centrale plus épaisse de cette platine 6.

La couronne de quantième 11 est maintenue en hauteur par des ponts (non illustrés). L'entraînement de la couronne de quantième 11 s'effectue par sa denture interne 12 de façon conventionnelle à l'aide d'un doigt ou d'une dent d'un rouage effectuant un tour par jour. La position angulaire de la couronne 11 est maintenue, entre deux entraînements successifs, par un sautoir.

La tranche périphérique 13 de la couronne de quantième 11 constitue une came escargot de sorte que pour chaque pas angulaire de la couronne 11 le palpeur 10 provoque un pas angulaire du canon 4 et donc de l'aiguille 3 correspondant au passage d'un jour au suivant sur la graduation 2. Après le 31 du mois, la couronne 11 a effectué une rotation de 360° et le palpeur 10 tombe de la valeur de la levée L de la came escargot ce qui provoque le retour de l'aiguille 3 en regard du chiffre 1 de la graduation 2.

La modification de la durée des mois est obtenue automatiquement par la tige de remontoir agissant sur la couronne de quantième 11 comme dans tout mouvement comportant une couronne de quantième à correction rapide.

Ce mécanisme est très simple, il ne comporte qu'un pignon 5 et de deux râteaux 7,9. Il peut être situé dans la périphérie du mouvement où l'on dispose d'assez de place. La couronne de quantième 11 est l'élément commandant le déplacement de l'aiguille 3, cette couronne est conventionnelle sauf en ce qui concerne la forme de sa périphérie qui constitue une came escargot. Tous les avantages de ce mécanisme découlent du fait que la prise de force actionnant le mécanisme d'affichage du quantième rétrograde est constitué par la couronne de quantième et notamment sa périphérie.

Bien entendu, dans des variantes, la came escargot portée par la couronne de quantième pourrait être différente, par exemple formée d'une gorge de forme usinée dans la face supérieure de la couronne.

## Revendications

1. Pièce d'horlogerie, notamment montre-bracelet, comportant un affichage rétrograde du quantième présentant une graduation de 1 à 31 sur le cadran coopérant avec une aiguille entraînée par un mécanisme, **caractérisée par le fait que** le mécanisme d'entraînement de ladite aiguille de l'affichage rétrograde du quantième comporte un canon portant cette aiguille solidaire d'un pignon en prise avec deux râteaux pivotés sur une platine du mouvement agissant en sens contraire sur le pignon, l'un de ces râteaux étant soumis à l'action d'un ressort de rappel tandis que l'extrémité libre de l'autre râteau est maintenue, par la force de ce ressort de rappel, en permanence contre une came escargot portée par une couronne de quantième pivotée sur ladite platine et entraînée de façon conventionnelle d'un pas par jour par le mouvement.

2. Pièce d'horlogerie selon la revendication 1, **caractérisée par le fait que** la came escargot est constituée par la tranche périphérique de la couronne de quantième.

3. Pièce d'horlogerie selon la revendication 1 ou la revendication 2, **caractérisée par le fait que** tout le mécanisme d'entraînement de l'affichage rétrograde du quantième est situé à la périphérie du mouvement.

## Claims

1. Timepiece, particularly wristwatch, comprising a retrograde date display presenting a graduation from 1 to 31 on the dial cooperating with a hand driven by a mechanism, **characterized by** the fact that this driving mechanism of said hand of the retrograde date display comprises a sleeve comprising this hand fast with a pinion meshing with two racks pivoted on a plate of the movement acting in opposite direction on the pinion, one of said rack being submitted to the action of a return spring whereas the free end of the other rack is maintained, by the force of this return spring, permanently against a snail cam carried by the date crown pivoted onto the said plate and driven in a known manner of one step of each day by the watch movement.

2. Timepiece according to claim 1, **characterized by** the fact that the snail cam is formed by the peripheral edge of the date crown.

3. Timepiece according to claim 1 or claim 2, **characterized by** the fact that all the mechanism driving the retrograde date display is located at the periphery of the watch movement.

## Patentansprüche

1. Uhr, insbesondere Armbanduhr, mit einer Rücksprung-Monatstaganzeige, die eine Skala von 1 bis 31 auf dem Zifferblatt aufweist, die mit einer Nadel zusammenwirkt, die von einem Mechanismus angetrieben wird, **dadurch gekennzeichnet, dass** der Antriebsmechanismus der benannten Nadel der Rücksprung-Monatstaganzeige ein Rohr umfasst, das diese Nadel trägt und fest mit einem Ritzel verbunden ist, das sich mit zwei Rechen im Eingriff befindet, die schwenkbar auf eine Uhrwerksplatine montiert sind und im entgegengesetzten Sinne auf das Ritzel wirken, wobei einer dieser Rechen der Einwirkung einer Rückstellfeder unterworfen ist, während das freie Ende des anderen Rechens durch die Kraft dieser Rückstellfeder ununterbrochen gegen einen Schneckennocken gedrückt wird, der auf einer Krone des Monatstages sitzt, die drehbar auf der benannten Platine befestigt ist und in herkömmlicher Weise durch das Uhrwerk pro Tag einen Schritt bewegt wird.

2. Uhr nach Anspruch 1, **dadurch gekennzeichnet, dass** der Schneckennocken aus der Rändelung der Krone des Monatstages besteht.

3. Uhr nach Anspruch 1 oder Anspruch 2, **dadurch gekennzeichnet, dass** sich der ganze Antriebsmechanismus der Rücksprung-Monatstagzeige an der Peripherie des Uhrwerks befindet.
